# EUROPÄISCHE PATENTSCHRIFT

(11) **EP 0 147 555 B1**
(45) Veröffentlichungstag und Bekanntmachung des Hinweises auf die Patenterteilung: **28.06.1989**
(21) Anmeldenummer: 84112554.5
(22) Anmeldetag: 18.10.1984
(51) Int. Cl.: F02P 5/04

(54) **Einrichtung zur Verstellung des Zündzeitpunktes für Brennkraftmaschinen**
Means for adjusting the ignition time for an internal-combustion engine
Dispositif pour l'ajustage du temps d'allumage pour moteur à combustion interne

(30) Priorität: 26.11.1983 DE 3342920
(43) Veröffentlichungstag der Anmeldung: 10.07.1985
(73) Patentinhaber: ROBERT BOSCH GMBH, 70442 Stuttgart (DE)
(72) Erfinder: Assenheimer, Jürgen, Dipl.-Ing. (FH), D-7126 Sersheim (DE); Berger, Heinz, D-7000 Stuttgart 30 (DE)

(56) Entgegenhaltungen:
- FR-A- 2 168 836
- FR-A- 2 435 611
- US-A- 3 780 713

## Beschreibung

### Stand der Technik

Die Erfindung geht aus von einer Einrichtung zur Verstellung des Zündzeitpunktes für Brennkraftmaschinen nach der Gattung des Patentanspruchs 1. Eine solche Einrichtung ist durch die US-PS 3 780 713 bekannt. Mit einer Frühverstellung des Zündzeitpunktes im Leerlaufbetrieb erreicht man eine Kraftstoffersparnis von einigen Prozenten je 100 Fahrkilometem. Diese Frühverstellung wird bekanntlich nur angewendet mit elektronisch erzeugten Zündverstellinien. Nicht bekannt sind Zündverteiler mit einer mechanischen Einrichtung für eine entsprechende Verstellung sowohl bei Teillast als auch im Leerlauf bzw. Trennung des Start- und Leerlauf-Zündwinkels.

### Vorteile der Erfindung

Mit dem Zündverteiler für Brennkraftmaschinen nach der Erfindung wird die Zündzeitpunktverstellung ausgehend vom Startwinkel (Grundeinstellung) nach Früh sowohl bei Teillast als auch im Leerlauf durch eine mechanische Einrichtung bewirkt, die einen einfachen und sicherwirkenden Aufbau aufweist. Notorisch bekannt sind Einzeldosen für die Frühverstellung bei Teillastbetrieb und aus FR-A-2 168 836 und FR-A-2 435 611 sogenannte Doppeldosen mit einer zusätzlichen, der Abgasentgiftung dienenden Spätdose, die den Zündzeitpunkt im Leerlauf und Schiebebetrieb nach Spät verstellt. Die Erfindung macht sich den Umstand zunutze, daß bei eben geöffneter Drosselklappe der Teillastunterdruck an der Drosselklappe und der Saugraumunterdruck in Strömungsrichtung dahinter fast identisch sind.

### Zeichnung

Ein Ausführungsbeispiel der Erfindung ist in der Zeichnung dargestellt und in der Figurenbeschreibung näher erläutert. Es zeigen Figur 1 in verkleinerter, unmaßstäblicher Darstellung die Draufsicht eines Zündverteilers ohne Verteilerklappe mit angebauter Einrichtung und deren Anschlüsse an das Saugrohr der Brennkraftmaschine ; Figur 2 den Axialschnitt der Einrichtung in vergrößerter Darstellung ; und Figur 3 das Schaubild mit der Verstellinie im Leerlauf und bei Teillast.

### Beschreibung des Ausführungsbeispieles

Von einem Zündverteiler für Brennkraftmaschinen zeigt Figur 1 ein Gehäuse 10 mit einer darin um eine Welle 12 schwenkbar gelagerten Platte 11, auf der ein Unterbrecherkontaktsatz 13 befestigt ist. Eine Einrichtung für die Verstellung des Zündzeitpunktes nach Früh bei Teillast und im Leerlauf der Brennkraftmaschine ist als Unterdruckdose 14 ausgebildet und durch einen Sockel 15 am Gehäuse 10 befestigt. Eine als Gestänge ausgebildete Zugstange 16 ist zum einen über einen Bolzen 17 an der Platte 11 angelenkt und zum anderen an einer Membran 28 (Figur 2) der Unterdruckdose 14 befestigt.

Die Dose 14 verbindet eine Leitung 18 mit dem Saugbereich 19 kurz vor der Drosselklappe 21 des Ansaugkanals 20 der Brennkraftmaschine und eine Leitung 22 mit dem Saugbereich 23 in Strömungsrichtung 24 hinter der Drosselklappe 21. Dargestellt ist der Leerlauf bei geschlossener Drosselklappe 21 mit Atmosphärendruck im Saugbereich 19 und mit Unterdruck im Saugbereich 23. Ab Teillast mit nur geringfügig geöffneter " Drosselklappe 21' bis zur Vollast ist der Unterdruck in beiden Saugbereichen 19₁ 23 annähernd gleich groß.

Die durch den Sockel 15 am Gehäuse 10 (Figur 2) des Zündverteilers befestigte Unterdruckdose 14 hat eine von einer ersten Halbschale 26 und einer gemeinsamen Membran 27 gebildete Arbeitskammer 25, in welche die Leitung 18 mündet. Des weiteren hat die Unterdruckdose 14 eine von der gemeinsamen Membran 27 unter einer ständig vom Atmosphärendruck beaufschlagten Membran 28 gebildete Leerlauf Arbeitskammer 29, in welche die Leitung 22 mündet. Ein aus Kunststoff hergestellter Ring 30 hat einen Außenbereich 31, der unter Zwischenlage beider Membranen 27, 28 in der ersten Halbschale 26 und einer zweiten Halbschale 32 eingebördelt ist, und dessen Innenbereich 33 einen Anschlag für die gemeinsame Membran 27 bildet.

An beiden Seiten der gemeinsamen Membran 27 ist ein erster und zweiter Federteller 34, 35 durch einen Niet 36 befestigt, wobei in der Arbeitskammer 25 eine Rückholfeder 37 angeordnet, die sich an der Halbschale 26 und am Federteller 34 abstützt und dabei die gemeinsame Membran 27 über den Federteller 35 an den durch den Innenbereich 33 des Ringes 30 gebildeten ortsfesten Anschlag gedrückt hält. Ein Federteller 38 und eine Scheibe 39 sind unter Zwischenlage der Membran 28 am Endabschnitt der Zugstange 16 angenietet, die einen in die Leerlauf-Arbeitskammer 29 ragenden Stößel 40 aufweist ; dieses bildet einen Topf, welcher im Federteller 38 eingelegt ist, sowie einen Mittelteil 44, der einen aus Kunststoff gefertigten Anschlagbolzen 45 aufnimmt. Eine zweite Rückholfeder 43 mit einer geringeren Vorspannung als die der ersten Rückholfeder 37 ist zwischen dem Federteller 35 und den Armen 41, 42 des Stößels 40 eingespannt und distanziert beide Membranen 27, 28.

Im Schaubild in Figur 3 ist auf der Vertikalen der Verstellwinkel a des Zündzeitpunktes nach Früh aufgetragen und auf der Horizontalen der Unterdruck P im zugehörigen Saugbereich der Brennkraftmaschine. Die Kennlinie 46 im Leerlauf und die Kennlinie 47 bei Teillast werden anhand der in Figur 2 im funktionslosen Zustand der Brennkraftmaschine dargestellten Unterdruckdose 14 folgt gebildet :

Der Start der Brennkraftmaschine erfolgt im Linienbereich 50 ohne Frühverstellung ; der sich anschließende Leerlauf oder Schubbetrieb bei geschlossener Drosselklappe 21 (Figur 1) bewirkt einen Unterdruck im Saugbereich 23 und mithin in der Leerlauf-Arbeitskammer 29, so daß nach Überwinden der Vorspannkraft der Rückholfeder 43 die Membran 28 mit der daran befestigten Zugstange 16 in Pfeilrichtung 49 soweit bewegt wird, bis der Bolzen 45 am Kopf des Nietes 36 anschlägt; diese Frühverstellung im Leerlauf gemäß Linienabschnitt 52 beginnt bei Punkt 51 und endet bei Punkt 53, ab dem gemäß Linienabschnitt 54 auch bei höherem Unterdruck aufgrund der größeren Vorspannkraft der Rückholfeder 37 keine Frühverstellung mehr erfolgt.

Bereits bei niedrigster Teillast, d. h. schon bei geringfügig geöffneter Drosselklappe 21', herrscht in beiden Saugbereichen 19, 23 und mithin in beiden Arbeitskammem 25, 29 gleicher Unterdruck, so daß sich beide Membranen 25, 28 gleichzeitig und gleichmäßig entgegen der Kraft der Rückholfeder 37 so lange bewegen und dabei die Zugstange 16 gemäß Pfeil 49 verstellen, bis diese Verstellung ein nicht gezeichneter Anschlag begrenzt ; diese Verstellung des Zündzeitpunktes nach Früh bei Teillast erfolgt gemäß Teillinie 58 und endet in Punkt 59, ab dem trotz gegebenenfalls erhöhtem Unterdruck gemäß Teillinie 60 keine erhöhte Frühverstellung mehr erfolgt. Beim Übergang von Teillast zu Vollast wird die Verstellinie 47, beginnend bei 59 und endend bei 51, 50 unter Ausklammerung der Linie 46 durchlaufen.

Varianten der Verstellinien 46, 47 sind in an sich bekannter Weise darstellbar, insbesondere durch Verändern der Charakteristik beider Rückholfedern 37, 43 und der beiden Membranen.

## Patentansprüche

1. Einrichtung für die Verstellung des Zündzeitpunktes an einem Zündverteiler (10) für eine Brennkraftmaschine bei Teillast und im Leerlauf und Schubbetrieb nach Früh, mit einer Unterdruckdose (14), die eine erste Membran (27) aufweist, durch die in der Unterdruckdose eine erste Arbeitskammer (25) begrenzt wird, die über eine Leitung (18) mit dem Ansaugkanal (20) der Brennkraftmaschine kurz stromaufwärts von der Drosselklappe (21) in deren Schließstellung verbunden ist, welche erste Membran (27) durch Unterdruck in der ersten Arbeitskammer (25) entgegen der Kraft einer ersten Rückholfeder (37) von einem ortsfesten Anschlag (33) abhebbar ist, mit einer zweiten Membran (28), die mit einem Gestänge (16) verbunden ist, das andererseits mit einem Zündzeitpunkteinstellteil (11) am Zündverteiler (10) verbunden ist, welche zweite Membran (28) einerseits vom atmosphärischen Druck beaufschlagt ist und andererseits einen zweiten Arbeitsraum (29) begrenzt, der mit einem Steuerdruck beaufschlagt ist und durch den die zweite Membran (28) entgegen der Kraft einer zweiten Rückholfeder (43) verstellbar ist bis zur Anlage eines mit der zweiten Membran verbundenen Anschlagteils (40, 45) an einem mit der ersten Membran (27) verbundenen Anschlagteil (36), dadurch gekennzeichnet, daß die erste Membran (27) und die zweite Membran (28) den zweiten Arbeitsraum (29) gemeinsam begrenzen, die zweite Rückholfeder (43) sich zwischen der ersten Membran (27) und der zweiten Membran (28) abstützt und der Steuerdruck der Druck im Saugbereich des Ansaugkanals (20) stromabwärts der Drosselklappe (21) ist

2. Einrichtung nach Anspruch 1, dadurch gekennzeichnet, daß an beiden Seiten der ersten Membran (27) jeweils ein die jeweils anliegende, erste und zweite Rückholfeder (37, 43) sichernder Federteller (34, 35) befestigt ist und daß ein in der Unterdruckdose festgelegter Ring (30) mit seinem Innenbereich den ortsfesten Anschlag (33) bildet, an dem die erste Membran (27) mit dem Federteller (35) - ausgenommen im Teillastbetrieb - immer zum Anliegen kommt.

3. Einrichtung nach Anspruch 2, dadurch gekennzeichnet, daß die beiden Federteller (34, 35) unter Zwischenlage der ersten Membran (27) durch einen Niet (36), der zur zentrischen Übertragung der Federkräfte als Kugelkalotte ausgebildet ist, miteinander verbunden sind.

4. Einrichtung nach Anspruch 3, dadurch gekennzeichnet, daß das mit der zweiten Membran verbunde Anschlagteil ein Stößel (40) ist, der einen Topf bildet, der in einen Federteller (38) der zweiten Membran (28) eingelegt ist und dort durch die zweite Rückholfeder (43) gehalten ist und der Mittelteil (44) des Topfs durch Anschlagen an den als Anschlagteil der ersten Membran dienenden Federteller (35) - vorzugsweise an den Niet (36) - die Leerlaufverstellung des Gestänges (16) begrenzt.

5. Einrichtung nach Anspruch 4, dadurch gekennzeichnet, daß ein mit dem Niet (36) zusammenwirkender Bolzen (45) im Mittelteil (44) des Topfes (40) befestigt ist.

6. Einrichtung nach einem der Ansprüche 2 bis 5, dadurch gekennzeichnet, daß mindestens der ortsfeste Anschlag (33) und der Bolzen (45) aus Kunststoff hergestellt sind.

## Claims

1. Means for advance adjusting of the ignition time on an ignition distributor (10) for an internal- combustion engine under part-load and in idling and overrun operation, with a vacuum box (14), which has a first diaphragm (27), by which a first working chamber (25) in the vacuum box is bounded, which chamber is connected via a line (18) to the intake port (20) of the intemal-combustion engine slightly upstream of the throttle valve (21) in its closed position, which first diaphragm (27) can be lifted by vacuum in the first working chamber (25) off a fixed stop (33) against the force of a first restoring spring (37) with a second diaphragm (28), which is connected to a linkage (16), which linkage is connected on the other hand to an ignition timing part (11) on the ignition distributor (10), which second diaphragm (28) is on the one hand subjected to atmospheric pressure and on the other hand bounds a second working chamber (29), which is subjected to a control pressure and through which the second diaphragm can be adjusted against the force of a second restoring spring (43) until contact is made by a stop part (40, 45) connected to the second diaphragm with a stop part (36) connected to the first diaphragm (27), characterized in that the first diaphragm (27) and the second diaphragm (28) jointly bound the second working chamber (29), the second restoring spring (43) supports itself between the first diaphragm (27) and the second diaphragm (28) and the control pressure is the pressure in the suction area of the intake port (20) downstream of the throttle valve (21).

2. Means according to Claim 1, characterized in that, on each of both sides of the first diaphragm (27), a spring plate (34, 35) securing the respectively contacting first and second restoring springs (37, 43), is fastened, and in that a ring (30), fixed in the vacuum box, forms with its inside area the fixed stop (33) with which the first diaphragm (27) always comes into contact by the spring plate (35) - except in part-load operation.

3. Means according to Claim 2, characterized in that the two spring plates (34, 35) are connected to each other with the first diaphragm (27) interposed by a rivet (36), which is designed as a universal ball joint for central transference of the spring forces.

4. Means according to Claim 3, characterized in that the stop part connected to the second diaphragm is a push rod (40), which forms a pot, which is fitted into a spring plate (38) of the second diaphragm (28) and is held there by the second restoring spring (43), and the middle part (44) of the pot limits the idling adjustment of the linkage (16) by striking against the spring plate (35) serving as stop part of the first diaphragm - preferably against the rivet (36).

5. Means according to Claim 4, characterized in that a bolt (45), interacting with the rivet (36), is fastened in the middle part (44) of the pot (40).

6. Means according to one of Claims 2 to 5, characterized in that at least the fixed stop (33) and the bolt (45) are made of plastic.

## Revendications

1. Dispositif de réglage vers plus d'avance du point d'allumage sur un distributeur d'allumage (10) pour un moteur à combustion interne, à charge partielle et en marche à vide et en frein moteur, avec une prise de dépression (14) qui présente une première membrane (27), au moyen de laquelle une première chambre de travail (25), est délimitée dans la prise de dépression, qui est reliée par une conduite (18) du canal d'aspiration (20) du moteur à combustion interne, peu en amont du clapet d'étranglement (21) dans sa position de fermeture, cette première membrane (27) étant soulevable par rapport à une butée fixe (33) par dépression dans la première chambre de travail (25), contre la force d'un premier ressort de rappel (37) avec une deuxième membrane (28) reliée à une tringlerie (16), qui est d'autre part reliée à une partie de réglage du point d'allumage (11) située sur le distributeur d'allumage (10), cette deuxième membrane (28) pouvant d'une part être sollicitée par une pression atmosphérique et délimitant d'autre part une deuxième enceinte de travail (29) sollicitée par une pression de commande et au moyen de laquelle la deuxième membrane (28) est réglable contre la force d'un deuxième ressort de rappel (43), jusqu'à être en butée sur une partie de butée (40, 45) reliée à la deuxième membrane sur une partie de membrane (36) reliée à la première membrane (27), caractérisé en ce que la première membrane (27) et la deuxième membrane (28) délimitent en commun la deuxième chambre de travail (29), le deuxième ressort de rappel (43) s'appuyant entre la première membrane (27) et la deuxième membrane (28) et la pression de commande étant la pression régnant dans la zone d'aspiration du canal d'aspiration (20), en aval du clapet d'étranglement (21).

2. Dispositif selon la revendication 1, caractérisé en ce que des cuvettes de ressort (34, 35) s'appuyant chaque fois sur le premier et le deuxième ressort de rappel (37, 43) sont fixées sur chacun des deux côtés de la première membrane (27), et en ce qu'une bague (30) fixée dans la prise de dépression forme avec sa zone intérieure la butée fixe (33) sur laquelle vient toujours appuyer la première membrane (27), avec la cuvette de ressort (35), à l'exception du fonctionnement en charge partielle.

3. Dispositif selon la revendication 2, caractérisé en ce que les deux cuvettes de ressort (34, 35) sont reliées ensemble par l'intermédiaire de la première membrane (27), au moyen d'un rivet (36) reliée sous forme de calotte sphérique pour transmettre concentriquement les efforts élastiques.

4. Dispositif selon la revendication 3, caractérisé en ce que la partie de butée reliée à la deuxième membrane est un poussoir (40) qui forme un pot, qui est introduit dans une cuvette de ressort (38) de la deuxième membrane (28) et y est maintenu au moyen du deuxième ressort de rappel (43), et que la partie centrale (44) du pot délimite le déplacement de réglage au ralenti de la tringlerie (16), par mise en butée sur la cuvette de ressort (35) servant de partie de butée de la première membrane, de préférence sur le rivet (36).

5. Dispositif selon la revendication 4, caractérisé en ce qu'une tige (45) coopérant avec le rivet (36) est fixée sur la partie centrale (44) du pot (40).

6. Dispositif selon l'une des revendications 2 à 5, caractérisé en ce qu'au moins la butée fixe (33) et la tige (45) sont fabriquées en matière plastique.
